# EUROPÄISCHE PATENTSCHRIFT

(11) **EP 2 866 231 B1**
(45) Veröffentlichungstag und Bekanntmachung des Hinweises auf die Patenterteilung: **22.06.2016**
(21) Anmeldenummer: 13190280.1
(22) Anmeldetag: 25.10.2013
(51) Int. Cl.: G21F 1/08, G21F 5/005

(54) **Transport- und/oder Lagerbehälter**
Transport and/or storage container
Récipient de transport et/ou de stockage

(43) Veröffentlichungstag der Anmeldung: 29.04.2015
(73) Patentinhaber: GNS Gesellschaft für Nuklear-Service mbH, 45127 Essen (DE)
(72) Erfinder: Hüggenberg, Roland, 44795 Bochum (DE)
(74) Vertreter: Rohmann, Michael

(56) Entgegenhaltungen:
- EP-A2- 0 035 064
- US-A- 3 414 727
- US-A- 3 483 381

## Beschreibung

Die Erfindung betrifft einen Transport- und/oder Lagerbehälter zur Aufnahme von radioaktiven Komponenten, insbesondere von radioaktiven Abfallkomponenten, mit Behälterboden, Behältermantel und Behälterdeckel, wobei behälterinnenseitig ein γ-Abschirmungsmantel angeordnet ist. Lagerbehälter meint im Rahmen der Erfindung insbesondere auch einen Endlagerbehälter. - Die radioaktiven Komponenten bzw. radioaktiven Abfallkomponenten werden in einem Behälterinnenraum des Behälters aufgenommen. Dieser Behälterinnenraum wird von dem Behälterboden, dem Behältermantel und dem Behälterdeckel des Behälters begrenzt bzw. umgeben. - Statt des Begriffes Transport-und/oder Lagerbehälter wird hier und nachfolgend auch kurz der Begriff Behälter verwendet.

Aus der Praxis sind Behälter der oben genannten Art in verschiedenen Ausführungsformen bekannt. Der γ-Abschirmungsmantel dieser bekannten Behälter besteht in der Regel aus reinem Blei. Bei vielen bekannten Behältern besteht das Problem, dass bei hohen Außentemperaturen - beispielsweise bei einem äußeren Feuer als Störfall - größere Wärmemengen durch die Behälterwandungen ins Behälterinnere gelangen. Dadurch kann der Behälterinnenraum und das darin enthaltene Behälterinventar unzulässig hohen Temperaturen ausgesetzt werden. Es sind bereits thermische Isolierungsmaßnahmen zur thermischen Isolierung des Behälterinnenraumes vorgenommen worden. Diese bekannten Maßnahmen lassen jedoch im Hinblick auf Effizienz und Funktionssicherheit zu wünschen übrig.

Aus US 3 414 727 A ist ein Transportbehälter für radioaktives Material der vorstehend erläuterten Art grundsätzlich bekannt. In diesem Behälter ist eine Abschirmung angeordnet, die aus einer eutektischen Blei-Lithium-Legierung mit einer Schmelztemperatur von 235 °C besteht. Die Abschirmung ist von den Wänden des Transportbehälters und weiteren Wänden umhüllt. Bei ausreichender Erwärmung schmilzt die Abschirmung und fließt durch dafür vorgesehene Löcher im Behältermantel aus dem Transportbehälter. - Weiterhin ist aus EP 0 035 064 A2 ein Störfallschutz für die Lagerung selbst erhitzender radioaktiver Stoffe bekannt. Die radioaktiven Stoffe können in geeigneten Verpackungen in Lagerbehälter eingebracht werden. Der Zwischenraum zwischen den Verpackungen und dem Lagerbehälter ist mit einem festen Material in Form von Schüttgut ausgefüllt. Der Schmelzpunkt dieses Schüttgutes liegt unter der zulässigen Höchsttemperatur des selbst erhitzenden radioaktiven Stoffes. Bei dem Schüttgut kann es sich beispielsweise um Metallpulver handeln. Das Metallpulver kann aus einer Zinn-Blei-Legierung mit einer Zusammensetzung von 40 % Blei und 60 % Zinn bestehen. - US 3 483 381 A zeigt eine ähnliche Anordnung, bei der eine Abschirmung aus einer Blei-Antimon-Legierung besteht.

Der Erfindung liegt das technische Problem zugrunde, einen Transport- und/oder Lagerbehälter der eingangs genannten Art anzugeben, bei dem die beschriebenen Nachteile vermieden werden können und bei dem der Behälterinnenraum bzw. das darin aufgenommene Behälterinventar vor unzulässig hohen Temperaturen geschützt werden kann.

Zur Lösung dieses technischen Problems lehrt die Erfindung einen Transport- und/oder Lagerbehälter zur Aufnahme von radioaktiven Komponenten, insbesondere von radioaktiven Abfallkomponenten, - mit Behälterboden, Behältermantel und Behälterdeckel, wobei behälterinnenseitig ein γ-Abschirmungsmantel angeordnet ist, wobei der γ-Abschirmungsmantel zugleich als thermischer Schutzmantel zum Schutz vor einer Temperaturerhöhung im Behälterinnenraum über einen Temperatur-Grenzwert hinaus ausgelegt ist und wobei der γ-Abschirmungsmantel aus einer Bleilegierung besteht, deren Schmelztemperatur bzw. deren Schmelztemperaturintervall um mindestens 50 °C, vorzugsweise um mindestens 80 °C unterhalb der Schmelztemperatur von reinem Blei liegt, wobei die Bleilegierung einen Zinngehalt bzw. einen Zinnanteil von mehr als 2 Gew.-%, bevorzugt von mehr als 3 Gew.-% aufweist, und wobei die Bleilegierung einen Antimongehalt bzw. einen Antimonanteil von mehr als 2 Gew.-%, bevorzugt von mehr als 3 Gew.-% aufweist.

Erfindungsgemäß erfüllt der γ-Abschirmungsmantel somit zum einen die Abschirmung bezüglich von in dem Behälterinnenraum entstehenden γ-Strahlen und zum anderen die Funktion als thermischer Schutzmantel vor von außen einwirkenden hohen Temperaturen zum Schutz vor einer ungewollten bzw. unzulässigen Temperaturerhöhung im Behälterinnenraum. Das im Behälterinnenraum aufgenommene Behälterinventar soll also gegenüber von außen einwirkenden Temperaturen bzw. gegenüber von außen eindringender Wärme mit Hilfe des als thermischer Schutzmantel wirkenden γ-Abschirmungsmantels geschützt werden. Der Erfindung liegt dabei die Erkenntnis zugrunde, dass das erfindungsgemäße technische Problem auf effektive und funktionssichere Weise gelöst werden kann, wenn als Material für den γ-Abschirmungsmantel eine Bleilegierung gewählt wird, deren Schmelztemperatur bzw. deren Schmelztemperaturintervall unterhalb der Schmelztemperatur von reinem Blei liegt. Schmelztemperatur bzw. Schmelzpunkt der Bleilegierung meint hier und nachfolgend auch ein Schmelztemperaturintervall bzw. Schmelzpunktintervall für die Bleilegierung.

Der Erfindung liegt weiterhin die Erkenntnis zugrunde, dass bei einer Temperatureinwirkung von außen auf den γ-Abschirmungsmantel bei Temperaturen unterhalb der Schmelztemperatur bzw. unterhalb des Schmelztemperaturintervalls der Bleilegierung eine gewollte Wärmeeinleitung in den Behälterinnenraum stattfinden kann. Das ist bei manchen Maßnahmen - insbesondere beim Trocknen des Behälterinnenraumes - wünschenswert. Der Erfindung liegt fernerhin die Erkenntnis zugrunde, dass bei einer höheren Temperatureinwirkung von außen und einem damit verbundenen Erreichen der Schmelztemperatur bzw. des Schmelztemperaturintervalls der Bleilegierung eine weitere Wärmezufuhr in den Behälterinnenraum effektiv vermieden werden kann. Die dem γ-Abschirmungsbehälter bzw. die dem thermischen Schutzmantel von außen zugeführte Wärme wird dann ausschließlich zum Aufschmelzen der Bleilegierung verwendet bzw. verbraucht und somit gleichsam als Schmelzenthalpie genutzt. Dadurch wird ein weiterer Wärmeübergang durch den γ-Abschirmungsmantel bzw. durch den thermischen Schutzmantel in den Behälterinnenraum vermieden bzw. weitgehend vermieden. - Durch die Wahl einer relativ niedrigen Schmelztemperatur bzw. eines relativ niedrigen Schmelztemperaturintervalls kann also bereits bei verhältnismäßig geringen Temperaturen ein weiterer Wärmeübergang in den Behälterinnenraum vermieden werden. Das wird dadurch erreicht, dass die Bleilegierung des γ-Abschirmungsmantels gleichsam gezielt zum Schmelzen gebracht wird. Durch entsprechende Auswahl der Bleilegierung kann die Schmelztemperatur bzw. das Schmelztemperaturintervall der Legierung eingestellt werden.

Es liegt im Rahmen der Erfindung, dass der erfindungsgemäße γ-Abschirmungsmantel bzw. thermische Schutzmantel eine die Bleilegierung umgebende Umhüllung aufweist. Zweckmäßigerweise liegt die Schmelztemperatur dieser Umhüllung höher bzw. deutlich höher als die Schmelztemperatur bzw. das Schmelztemperaturintervall der Bleilegierung. Beim Aufschmelzen der Bleilegierung bei entsprechender Wärmezufuhr von außen können somit die geschmolzenen Legierungsbestandteile gleichsam in Form bzw. in Form der Umhüllung gehalten werden.

Gemäß der Erfindung besteht die Bleilegierung des γ-Abschirmungsmantels aus einer Legierung mit zumindest den Bestandteilen bzw. mit den Bestandteilen Blei, Antimon und Zinn. Es liegt auch im Rahmen der Erfindung, dass die Bleilegierung im Wesentlichen aus diesen Bestandteilen besteht. Empfohlenermaßen handelt es sich bei der Bleilegierung des γ-Abschirmungsmantels bzw. des thermischen Schutzmantels somit um eine Blei-Antimon-Zinn-Legierung.

Es empfiehlt sich, dass die Schmelztemperatur bzw. das Schmelztemperaturintervall der Bleilegierung des γ-Abschirmbehälters zwischen 90 °C und 210 °C, vorzugsweise zwischen 100 °C und 200 °C liegt. Gemäß einer Ausführungsform der Erfindung liegt diese Schmelztemperatur bzw. das Schmelztemperaturintervall zwischen 120 °C und 190 °C.

Nach bevorzugter Ausführungsform der Erfindung weist die Bleilegierung des γ-Abschirmungsmantels einen Bleigehalt bzw. einen Bleianteil auf, der geringer als 94 Gew.-% ist. Es liegt im Rahmen der Erfindung, dass der Bleigehalt bzw. Bleianteil mit der Maßgabe gewählt wird, dass die oben genannte bevorzugte Schmelztemperatur bzw. das bevorzugte Schmelztemperaturintervall der Bleilegierung eingehalten wird. Erfindungsgemäß weist die Bleilegierung des γ-Abschirmungsmantels einen Zinngehalt bzw. einen Zinnanteil von mehr als 2 Gew.-%, bevorzugt von mehr als 3 Gew-%, auf. Erfindungsgemäß weist die Bleilegierung des γ-Abschirmungsmantels fernerhin einen Antimongehalt bzw. einen Antimonanteil von mehr als 2 Gew.-%, vorzugsweise von mehr als 3 Gew.-% auf.

Es liegt im Rahmen der Erfindung, dass der γ-Abschirmungsmantel bzw. der thermische Schutzmantel eine Dicke d von 20 bis 140 mm, zweckmäßigerweise von 30 bis 120 mm aufweist. Nach bevorzugter Ausführungsvariante beträgt die Dicke d des γ-Abschirmungsmantels 40 bis 140 mm und bevorzugt 40 bis 120 mm.

Es liegt weiterhin im Rahmen der Erfindung, dass die Bleilegierung und/oder die Dicke d des γ-Abschirmungsmantels mit der Maßgabe eingestellt wird, dass unterhalb einer kritischen Temperatur Tₖ von außen Wärme in den Behälter gelangt/gelangen kann und oberhalb der kritischen Temperatur Tₖ die Wärmezufuhr von außen in den Behälterinnenraum unterbunden wird. - Unterhalb der kritischen Temperatur Tₖ wird somit eine Wärmezufuhr in den Behälterinnenraum zugelassen, so dass der Behälterinnenraum beispielsweise getrocknet werden kann. Zweckmäßigerweise findet bei der kritischen Temperatur Tₖ bzw. oberhalb der kritischen Temperatur Tₖ das Schmelzen der Bleilegierung statt und dann bleibt die Temperatur des γ-Abschirmungsmantels auf der Schmelztemperatur bzw. im Schmelztemperaturintervall der Bleilegierung, so dass eine weitere Wärmezufuhr in den Behälterinnenraum unterbunden wird. Zugeführte Wärme wird dann lediglich zum Schmelzen bzw. für die Schmelzenthalpie eingesetzt. Insoweit kommt dem erfindungsgemäßen γ-Abschirmungsmantel gleichsam eine Schalterfunktion zu, wobei unterhalb der kritischen Temperatur Tₖ die Temperatur im Behälterinnenraum ansteigen kann und bei der kritischen Temperatur Tₖ bzw. oberhalb der kritischen Temperatur Tₖ die Temperatur im Behälterinnenraum zumindest zunächst bzw. zumindest über den Zeitraum des Schmelzens nicht ansteigen kann. Vorzugsweise liegt die kritische Temperatur bei der Schmelztemperatur bzw. am Anfang des Schmelztemperaturintervalls der erfindungsgemäß eingesetzten Bleilegierung. Vorzugsweise liegt die kritische Temperatur Tₖ zwischen 90 °C und 210 °C.

Gemäß vorteilhafter Ausgestaltung der Erfindung liegt die spezifische Wärme des Materials des γ-Abschirmungsmantels bzw. der Bleilegierung zwischen 180 und 260 J/kgK und bevorzugt zwischen 200 und 260 J/kgK. Die Dichte des Materials des γ-Abschirmungsmantels bzw. der Bleilegierung liegt empfohlenermaßen zwischen 7 und 8 g/cm³ und bevorzugt zwischen 7 und 7,7 g/cm³.

Grundsätzlich liegt es auch im Rahmen der Erfindung, dass zwischen dem erfindungsgemäßen γ-Abschirmungsmantel und dem Behälterinnenraum bzw. dem darin aufgenommenen Behälterinventar ein Bleiabschirmungsmantel angeordnet ist. Der erfindungsgemäße γ-Abschirmungsmantel hat dann die Aufgabe das Schmelzen des Bleis des Bleiabschirmungsmantels zu verhindern.

Der Erfindung liegt die Erkenntnis zugrunde, dass bei Realisierung der erfindungsgemäßen Maßnahmen ein effektiver thermischer Schutz des Behälterinnenraums bzw. des im Behälterinnenraum aufgenommenen Behälterinventars sichergestellt werden kann. Mit der erfindungsgemäßen Bleilegierung als Material für den γ-Abschirmungsmantel bzw. für den thermischen Schutzmantel kann einerseits die γ-Abschirmung sichergestellt werden und zum anderen auch ein effektiver thermischer Schutz für den Behälterinnenraum. Aufgrund des erfindungsgemäß eingestellten niedrigen Schmelzpunktes bzw. Schmelzpunktintervalls kann zunächst bei geringeren Außentemperaturen eine Wärmezufuhr in den Behälterinnenraum zugelassen werden. Bei Erreichen der kritischen Temperatur Tₖ bzw. der Schmelztemperatur bzw. des Schmelztemperaturintervalls der Bleilegierung wird dann eine weitere Wärmezufuhr während des Schmelzens der Bleilegierung in den Behälterinnenraum unterbunden. Aufgrund der aufgenommenen Schmelzenergie bzw. Schmelzenthalpie kann entsprechend weniger Wärme in den Behälterinnenraum bzw. an das Behälterinventar übertragen werden. Es liegt im Rahmen der Erfindung, dass die erfindungsgemäße Lösung mit verhältnismäßig einfachen, wenig aufwendigen und kostengünstigen Mitteln realisiert werden kann. Aufwendige zusätzliche Schutzmaßnahmen sind im Rahmen der Erfindung nicht erforderlich.

Wesentlich ist auch, dass mit einem erfindungsgemäßen γ-Abschirmungsmantel bzw. thermischen Schutzmantel auch ein ausreichender thermischer Schutz für einen Störfall mit Außentemperaturen von 800 °C über einen Zeitraum von mindestens einer Stunde gewährleistet werden kann. Durch entsprechende Einstellung der Bleilegierung und der Dicke d des γ-Abschirmungsbehälters kann eine Zufuhr von Wärme in den Behälterinnenraum während dieses Störfalls relativ einfach und effektiv vermieden werden.

Nachfolgend wird die Erfindung anhand einer lediglich ein Ausführungsbeispiel darstellenden Zeichnung näher erläutert. Die einzige Figur zeigt in schematischer Darstellung einen erfindungsgemäßen Transport- und/oder Lagerbehälter im Schnitt.

Die Figur zeigt einen erfindungsgemäßen Transport- und/oder Lagerbehälter zur Aufnahme von nicht dargestellten radioaktiven Komponenten, insbesondere von radioaktiven Abfallkomponenten. Dieser Behälter weist einen Behälterboden 1, einen Behältermantel 2 sowie eine Behälterdeckelanordnung mit einem inneren Behälterdeckel 3 sowie mit einem äußeren Behälterdeckel 4 auf. Es liegt im Rahmen der Erfindung, dass der Behälterboden 1, der Behältermantel 2 und die Behälterdeckel 3, 4 aus metallischem Material bestehen bzw. im Wesentlichen bestehen. Behälterinnenseitig ist ein γ-Abschirmungsmantel 5 angeordnet. Dieser γ-Abschirmungsmantel 5 ist erfindungsgemäß zugleich als thermischer Schutzmantel zum Schutz vor einer Temperaturerhöhung im Behälterinnenraum über einen Temperatur-Grenzwert hinaus ausgelegt. Erfindungsgemäß besteht der γ-Abschirmungsmantel 5 bzw. der thermische Schutzmantel aus einer Bleilegierung nach Anspruch 1.

Die Schmelztemperatur bzw. das Schmelztemperaturintervall dieser Bleilegierung liegt um mindestens 50 °C, vorzugsweise um mindestens 80 °C unterhalb der Schmelztemperatur von reinem Blei (327,5 °C unter Normalbedingungen). Empfohlenermaßen und im Ausführungsbeispiel weist der γ-Abschirmungsmantel 5 bzw. der thermische Schutzmantel eine Bodenkomponente 6, eine Mantelkomponente 7 sowie eine Deckelkomponente 8 auf. Der γ-Abschirmungsmantel 5 bzw. seine Bodenkomponente 6, seine Mantelkomponente 7 und seine Deckelkomponente 8 schließen den Behälterinnenraum 9 des Behälters ein. In diesem Behälterinnenraum 9 sind die radioaktiven Komponenten, insbesondere die radioaktiven Abfallkomponenten aufgenommen.

Gemäß der Erfindung und im Ausführungsbeispiel besteht der γ-Abschirmungsmantel 5 bzw. der thermische Schutzmantel aus einer Bleilegierung mit den Bestandteilen Blei, Antimon und Zinn (Blei-Antimon-Zinn-Legierung). Diese Bleilegierung hat zweckmäßigerweise und im Ausführungsbeispiel einen Schmelzpunkt von 190 °C. Der Bleigehalt bzw. Bleianteil dieser Bleilegierung ist geringer als 96 Gew.-%. Die Dicke d des γ-Abschirmungsmantels 5 mag im Ausführungsbeispiel 80 mm betragen. Zweckmäßigerweise entspricht die Schmelztemperatur der Bleilegierung der kritischen Temperatur Tₖ des Systems. Solange die Temperatur des γ-Abschirmungsmantels 5 unterhalb der kritischen Temperatur Tₖ liegt, gelangt gewollt Wärme von außen in den Behälter bzw. in den Behälterinnenraum 9. Diese gezielte Wärmezufuhr kann beispielsweise zum Trocknen des Behälterinnenraums 9 eingesetzt werden. Sobald die Temperatur des γ-Abschirmungsmantels die kritische Temperatur Tₖ bzw. die Schmelztemperatur der Bleilegierung erreicht, nimmt der γ-Abschirmungsmantel 5 zunächst nur noch Wärme zum Schmelzen der Bleilegierung auf. Die von außen zugeführte Wärme wird dann nur als Schmelzenthalpie zum Aufschmelzen der Bleilegierung verwendet und während dieses Aufschmelzens bleibt die Temperatur des γ-Abschirmungsmantels 5 konstant bzw. bleibt die Temperatur des γ-Abschirmungsmantels 5 innerhalb eines definierten Temperaturintervalls. Dann gelangt keine oder so gut wie keine Wärme mehr in den Behälterinnenraum 9. Dieser Fall des Aufschmelzens der Bleilegierung kann beispielsweise in einem Störfall mit einem äußeren Feuer und äußeren Temperaturen von 800 °C bzw. von etwa 800 °C auftreten. - Dem erfindungsgemäßen γ-Abschirmungsmantel 5 aus der Bleilegierung kommt somit gleichsam eine Schalterfunktion zu. Unterhalb der kritischen Temperatur Tₖ wird eine Wärmezufuhr in den Behälterinnenraum 9 zugelassen und bei Erreichen der kritischen Temperatur Tₖ wird eine weitere Wärmezufuhr in den Behälterinnenraum 9 unterbunden und die zugeführte Wärme wird nur noch bzw. in erster Linie zum Schmelzen der Bleilegierung genutzt. Bevorzugt und im Ausführungsbeispiel weist der γ-Abschirmungsmantel 5 eine Umhüllung 10 auf, die zweckmäßigerweise alle Komponenten des γ-Abschirmungsmantels 5 bzw. alle Bleilegierungskomponenten umgibt. Das hat den Vorteil, dass beim Aufschmelzen der Bleilegierung der γ-Abschirmungsmantel 5 bzw. die Bleilegierungskomponenten gleichsam durch die Umhüllung 10 in Form gehalten werden.

## Patentansprüche

1. Transport- und/oder Lagerbehälter zur Aufnahme von radioaktiven Komponenten, insbesondere von radioaktiven Abfallkomponenten, mit Behälterboden
(1), Behältermantel (2) und Behälterdeckel (3, 4), wobei behälterinnenseitig ein γ-Abschirmungsmantel (5) angeordnet ist, wobei der γ-Abschirmungsmantel (5) zugleich als thermischer Schutzmantel zum Schutz vor einer Temperaturerhöhung im Behälterinnenraum (9) über einen Temperatur-Grenzwert hinaus ausgelegt ist und wobei der γ-Abschirmungsmantel (5) aus einer Bleilegierung besteht, deren Schmelztemperatur bzw. deren Schmelztemperaturintervall um mindestens 50 °C, vorzugsweise um mindestens 80 °C unterhalb der Schmelztemperatur von reinem Blei liegt, wobei die Bleilegierung einen Zinngehalt bzw. einen Zinnanteil von mehr als 2 Gew.-%, bevorzugt von mehr als 3 Gew.-% aufweist und wobei die Bleilegierung einen Antimongehalt bzw. einen Antimonanteil von mehr als 2 Gew.-%, bevorzugt von mehr als 3 Gew.-% aufweist.

2. Transport- und/oder Lagerbehälter nach Anspruch 1, wobei die Schmelztemperatur bzw. das Schmelztemperaturintervall der Bleilegierung zwischen 90 °C und 210 °C, vorzugsweise zwischen 100 °C und 200 °C liegt.

3. Transport- und/oder Lagerbehälter nach einem der Ansprüche 1 bis 2, wobei die Bleilegierung einen Bleigehalt bzw. einen Bleianteil aufweist, der geringer als 94 Gew.-% ist.

4. Transport- und/oder Lagerbehälter nach einem der Ansprüche 1 bis 3, wobei der γ-Abschirmungsmantel (5) bzw. der thermische Schutzmantel eine Dicke d von 20 bis 140 mm, vorzugsweise von 30 bis 120 mm aufweist.

5. Transport- und/oder Lagerbehälter nach einem der Ansprüche 1 bis 4, wobei die Bleilegierung und/oder die Dicke d des γ-Abschirmungsmantels (5) mit der Maßgabe eingestellt wird, dass unterhalb einer kritischen Temperatur Tₖ von außen Wärme in den Behälter gelangt/gelangen kann und oberhalb der kritischen Temperatur Tₖ die Wärmezufuhr von außen in den Behälterinnenraum (9) unterbunden wird.

6. Transport- und/oder Lagerbehälter nach Anspruch 5, wobei die kritische Temperatur Tₖ zwischen 90 °C und 210 °C liegt.

7. Transport- und/oder Lagerbehälter nach einem der Ansprüche 1 bis 6, wobei die spezifische Wärme der Bleilegierung zwischen 180 und 260 J/kgK und bevorzugt zwischen 200 und 260 J/kgK liegt.

8. Transport- und/oder Lagerbehälter nach einem der Ansprüche 1 bis 7, wobei die Dichte der Bleilegierung zwischen 7 und 8 g/cm³ und bevorzugt zwischen 7 und 7,7 g/cm³ liegt.

9. Transport- und/oder Lagerbehälter nach einem der Ansprüche 1 bis 8, wobei der γ-Abschirmungsmantel (5) bzw. die Komponenten (6, 7, 8) dieses γ-Abschirmungsmantels (5) eine äußere Umhüllung (10) aufweisen.

## Claims

1. A transport and/or storage container for accommodating radioactive components, particularly radioactive waste components, having a container base (1), container jacket (2) and container lid (3, 4), wherein a γ-shielding jacket (5) is arranged on the inside of the container, wherein the γ-shielding jacket (5) is at the same time designed as a thermal protective jacket for protecting against a temperature increase in the container interior (9) beyond a temperature limit value and wherein the γ-shielding jacket (5) consists of a lead alloy, the melting temperature of which or the melting-temperature interval of which lies at least 50 °C, preferably at least 80 °C below the melting temperature of pure lead, wherein the lead alloy has a tin content or a tin fraction of more than 2% by weight, preferably of more than 3% by weight, and wherein the lead alloy has an antimony content or an antimony fraction of more than 2% by weight, preferably of more than 3% by weight.

2. The transport and/or storage container according to Claim 1, wherein the melting temperature or the melting temperature interval of the lead alloy lies between 90 °C and 210 °C, preferably between 100 °C and 200 °C.

3. The transport and/or storage container according to one of Claims 1 to 2, wherein the lead alloy has a lead content or a lead fraction which is lower than 94% by weight.

4. The transport and/or storage container according to one of Claims 1 to 3, wherein the γ-shielding jacket (5) or the thermal protective jacket has a thickness d of 20 to 140 mm, preferably of 30 to 120 mm.

5. The transport and/or storage container according to one of Claims 1 to 4, wherein the lead alloy and/or the thickness d of the γ-shielding jacket (5) is set with the proviso that below a critical temperature Tₖ, heat gets/can get into the container from outside and above the critical temperature Tₖ, the heat supply from outside into the container interior (9) is prevented.

6. The transport and/or storage container according to Claim 5, wherein the critical temperature Tₖ is between 90 °C and 210 °C.

7. The transport and/or storage container according to one of Claims 1 to 6, wherein the specific heat of the lead alloy is between 180 and 260 J/kgK and preferably between 200 and 260 J/kgK.

8. The transport and/or storage container according to one of Claims 1 to 7, wherein the density of the lead alloy is between 7 and 8 g/cm³ and preferably between 7 and 7.7 g/cm³.

9. The transport and/or storage container according to one of Claims 1 to 8, wherein the γ-shielding jacket (5) or the components (6, 7, 8) of this γ-shielding jacket (5) have an external cover (10).

## Revendications

1. Conteneur de transport et/ou de stockage destiné à recevoir des composants radioactifs, avec un fond de conteneur (1), une enveloppe de conteneur (2) et un couvercle de conteneur (3, 4), à l'intérieur du conteneur étant placée une enveloppe (5) de blindage γ, l'enveloppe (5) de blindage γ étant conçue en même temps en tant qu'enveloppe de protection thermique pour la protection contre une montée en température dans l'espace intérieur (9) du conteneur au-delà d'une valeur limite de température et l'enveloppe (5) de blindage γ étant constituée d'un alliage de plomb dont la température de fusion ou dont l'intervalle de température de fusion est inférieur(e) d'au moins 50 °C, de préférence d'au moins 80 °C à la température de fusion du plomb pur, l'alliage de plomb présentant une teneur en étain ou une part d'étain supérieure à 2 % en poids, de préférence supérieure à 3 % en poids et l'alliage de plomb présentant une teneur en antimoine ou une part d'antimoine supérieure à 2 % en poids, de préférence supérieure à 3 % en poids.

2. Conteneur de transport et/ou de stockage selon la revendication 1, la température de fusion ou l'intervalle de température de fusion de l'alliage de plomb se situant entre 90 °C et 210 °C, de préférence entre 100 °C et 200 °C.

3. Conteneur de transport et/ou de stockage selon l'une quelconque des revendications 1 ou 2, l'alliage de plomb présentant une teneur en plomb ou une part en plomb qui est inférieure à 94 % en poids.

4. Conteneur de transport et/ou de stockage selon l'une quelconque des revendications 1 à 3, l'enveloppe (5) de blindage γ ou l'enveloppe de protection thermique présentant une épaisseur d de 20 à 140 mm, de préférence de 30 à 120 mm.

5. Conteneur de transport et/ou de stockage selon l'une quelconque des revendications 1 à 4, l'alliage de plomb et/ou l'épaisseur d de l'enveloppe (5) de blindage γ étant réglée avec le critère qu'en dessous d'une température critique T_{K}, de la chaleur de l'extérieur entre/puisse entrer dans le conteneur et au-dessus de la température critique T_{K}, l'alimentation de chaleur par l'extérieur vers l'espace intérieur (9) du conteneur soit arrêtée.

6. Conteneur de transport et/ou de stockage selon la revendication 5, la température critique T_{K} se situant entre 90 °C et 210 °C.

7. Conteneur de transport et/ou de stockage selon l'une quelconque des revendications 1 à 6, **caractérisé en ce que** la chaleur spécifique de l'alliage en plomb se situe entre 180 et 260 J/kgK et de préférence entre 200 et 260 J/kgK.

8. Conteneur de transport et/ou de stockage selon l'une quelconque des revendications 1 à 7, la densité de l'alliage de plomb se situant entre 7 et 8 g/cm³ et de préférence entre 7 et 7,7 g/cm³.

9. Conteneur de transport et/ou de stockage selon l'une quelconque des revendications 1 à 8, l'enveloppe (5) de blindage γ ou le composant (6, 7, 8) de ladite enveloppe (5) de blindage γ comportant une chemise (10) extérieure.
